# EUROPÄISCHE PATENTANMELDUNG

(11) **EP 2 039 840 A2**
(43) Veröffentlichungstag der Anmeldung: **25.03.2009**
(21) Anmeldenummer: 08164646.5
(22) Anmeldetag: 18.09.2008
(51) Int. Cl.: E04B 1/76

(54) **Wärmegedämmtes Montageelement**

(30) Priorität: 19.09.2007 CH 14592007
(71) Anmelder: Maag, Ulrich, 8184 Bachenbülach (CH)
(72) Erfinder: Maag, Ulrich, 8184, Bachenbülach (CH)
(74) Vertreter: Walder, Martin Bernhard

(57) **Zusammenfassung**

Die Erfindung betrifft ein Montageelement (11) zum Anbinden einer Last durch eine Wärmedämmschicht hindurch an einem tragenden Untergrund. Das Montageelement besitzt eine Rückseite (18) zum Auflegen des Montageelements auf den Untergrund und eine Aussenseite (19) zur Aufnahme der Last. Angrenzend an die Rückseite (18) besitzt es ferner wenigstens zwei Lastschienen (23), die mit dem Untergrund verschraubt werden können. In Abstand zu den Lastschienen (23) und hinter der Aussenseite (19) weist es eine Montageplatte (27) zum Anbinden der Last an das Montageelement (11) auf. Die Montageplatte (27) weist wenigstens zwei zur Rückseite (18) hin gerichtete Profilierungen (49,51) auf. Wenigstens zwei Stützplatten (25) sind sowohl an den Lastschienen (23) als auch an den Profilierungen (49,51) befestigt.

## Beschreibung

Die Erfindung betrifft ein Montageelement für Wärmedämm-Verbundsysteme (WDVS) mit einem geringen Wärmedurchgangskoeffizient und einer hohen Tragkraft.

Es ist Aufgabe der Erfindung ein Montagelement zu schaffen, das einen hohen Wärmewiderstand besitzt, so dass keine Kondensationsprobleme entstehen, wenn es in einer Aussenwärmedämmung eingesetzt ist und beispielsweise ein Metallteil daran befestigt ist. Das Montageelement soll kostengünstig in der Herstellung sein und relativ grosse Zuglasten und Drucklasten aufnehmen können.

Diese Aufgabe wird erfindungsgemäss durch ein Montageelement zum Anbinden einer Last durch eine Wärmedämmschicht hindurch an einem tragenden Untergrund gemäss Anspruch 1 gelöst. Ein solches Montageelement weist eine Rückseite zum Auflegen des Montageelements auf den Untergrund und eine Aussenseite zur Aufnahme der Last auf. Angrenzend an die Rückseite besitzt das Montageelement wenigstens zwei Lastschienen, die mit dem Untergrund verschraubt werden können. In Abstand zu den Lastschienen und hinter der Aussenseite weist es eine Montageplatte zum Anbinden der Last an das Montageelement auf. Bei diesem Montageelement weist die Montageplatte wenigstens zwei zur inneren Seite hin gerichtete Profilierungen, sowie auch wenigstens zwei Stützplatten auf. Die Stützplatten sind sowohl an den Lastschienen als auch an den Profilierungen befestigt. Diese Konstruktion erlaubt, die Stützplatte sehr einfach aus grösseren Platten herauszuschneiden und als plattenförmige, rechtwinklig ausgebildete Körper in diese Profilierungen und die Lastschienen einzuführen. Wenn es auch möglich wäre, dazu die Stützplatten mit Einfräsungen zu versehen, in welche Einfräsungen Nasen an der Profilierung und an der Lastschiene eingreifen, so wird bevorzugt, wenn die Zugkraftübertragung über Stifte, insbesondere Spannfederstifte, erfolgt.

Zweckmässigerweise bilden deshalb die Profilierungen jeweils eine Nut zwischen zwei Nutwänden. Die Stützplatten sind in diese Nuten gesteckt und mit mehreren Stiften an den Nutwänden befestigt, indem jeder Stift jeweils die Nutwände einer Profilierung und die dazwischen liegende Stützplatte durchdringt.

Auch auf der Seite der Lastschienen wird diese Konstruktion bevorzugt. Die Lastschienen bilden zu diesem Zweck jeweils eine Nut zwischen zwei Nutwänden. Die Stützplatten sind in diese Nuten gesteckt und mit mehreren Stiften, insbesondere Spannfederstiften, an den Nutwänden befestigt. Die Befestigung besteht darin, dass jeder Stift jeweils die Nutwände der Nut und die dazwischen liegende Stützplatte durchdringt.

Zum Zweck des Zusammenfassens dieser aus mehreren Teilen bestehenden Konstruktion zu einem einfachen Körper und des Stabilisierens dieser Konstruktion sind die Lastschienen, die Stützplatten und die Montageplatte in einem Kunststoffkörper eingeschäumt.

Die Aussenseite kann entweder durch eine Oberflächeplatte gebildet sein, die auf die Montageplatte aufgedoppelt ist, oder aber durch die Montageplatte selber. Die Oberflächeplatte ist ebenfalls in den Kunststoffkörper eingeschäumt, wenn auch gegebenenfalls lediglich einseitig. Die Oberflächeplatte weist zweckmässigerweise eine verputzbare Oberfläche auf. Phenolharzplatten haben die Eigenschaft, dass auf ihrer Oberfläche die auf WDV-Systemen verwendeten Verputze haften.

Als Montageplatte ist ein Aluminiumprofil zweckmässig. Ein solches Aluminiumprofil kann nach Belieben profiliert sein. Zweckmässigerweise weist es wenigstens zwei Nuten auf.

In der Montageplatte sind die Nuten zweckmässigerweise nicht im vollen Material, sondern jeweils zwischen zwei Nutwänden ausgebildet. Die Stärke der Montageplatte ist jedoch im Bereich der Nut geringer ist als im Bereich zwischen zwei Nutwänden benachbarter Nuten. Dies hat die Vorteile, dass die Stifte lediglich durch die Nutwände, nicht aber durch das volle Material der Platte gesteckt werden müssen. Für die Herstellung der Montageplatte wird weniger Material benötigt und die Dimensionen der Montageplatte können der Lastsituation angepasst bemessen sein.

Auch die Lastschienen besitzen zweckmässigerweise eine Nut. Sie sind dazu als U-förmige Metallprofile ausgebildet, deren Schenkel die Nutwände bilden. An ihren Enden weisen diese Metallprofile eine Aufweitung des Abstands zwischen den Schenkeln auf. Diese Aufweitung definiert eine Schraubenstelle, an welcher im Steg des U-Profils eine Bohrung vorhanden ist. Eine solche Nutausbildung in der Lastschiene ist kostengünstig erreichbar. Das Teil kann in einem oder zwei Arbeitsschritten gestanzt und in die Form gepresst werden.

Es wurde bis dato noch kein besseres Material für die Stützplatten gefunden als bewehrte Phenolharzplatten. Diese können aus grossformatigen Platten in jeder gewünschten Abmessung herausgeschnitten werden. Solche Platten gibt es in einer Reihe von Stärken, von denen die jeweils zweckmässigste gewählt werden kann. Sie sind sehr druckresistent, weisen hohe Bruchkräfte auf, können in ausreichendem Masse Zugkräfte übertragen und sind schlecht wärmeleitend.

Zweckmässigerweise ist auch die Oberflächeplatte eine Phenolharzplatte, da auf solchen herkömmliche, mineralische und für Wärmedämmverbundsysteme geeignete Putze ausreichend haften.

Der Kunststoffschaum des Kunststoffkörpers ist vorteilhaft aus Polyurethan-Hartschaum mit hohem Raumgewicht. Dieses Material ist sehr druckstabil, nimmt Zugkräfte ebenfalls auf, hat eine gute Haftung an den darin eingeschäumten Teilen und hat eine sehr kleine Wärmeleitzahl λ.

### Kurzbeschreibung der Figuren

Es wird im Folgenden die Erfindung anhand der Figuren genauer erläutert. Es zeigt:
- Fig. 1: einen Schnitt durch ein erfindungsgemässes Montageelement entlang der Linie A-A in Figuren 2 und 3.
- Fig. 2: einen Schnitt durch ein erfindungsgemässes Montageelement entlang der Linie B-B in Figuren 1 und 3.
- Fig. 3: einen Schnitt durch ein erfindungsgemässes Montageelement entlang der Linie C-C in Figuren 1 und 2.
- Fig. 4: einen Schnitt durch ein erfindungsgemässes Montageelement entlang der Linie D-D in Figuren 5 und 6.
- Fig. 5: einen Schnitt durch ein erfindungsgemässes Montageelement entlang der Linie E-E in Figuren 4 und 6.
- Fig. 6: einen Schnitt durch ein erfindungsgemässes Montageelement entlang der Linie F-F in Figuren 4 und 5.
- Fig. 7: eine Seitenansicht der einzugiessenden Teile des Montageelements.
- Fig. 8: eine Schnittdarstellung durch eine der Stützplatten und die Nuten.
- Fig. 9: eine perspektivische Ansicht einer Lastschiene.

Das in den Figuren 1 bis 3 und das in den Figuren 4 bis 6 dargestellte Montageelement 11 haben beide eine prismatische äussere Form. Auf beiden Kurzseiten dieses prismatischen Körpers 12 kragt ein Befestigungsflansch 13 aus. Jeder Befestigungsflansch ist mit zwei Schraubenlöchern 15 ausgestattet. Durch die Schraubenlöcher hindurch lässt sich das Montageelement 11 mittels Montageschrauben an einem Untergrund befestigen. Zusätzlich zu der Befestigung mittels Montageschrauben wird vorgeschrieben, das Montageelement mit dem Untergrund vollflächig zu verkleben.

Der prismatische Körper 12 und die Befestigungsflansche 13 bilden zusammen einen einzigen, mit Polyurethan geschäumten Körper. In ihrem Inneren ist eine Kräfte übertragende Konstruktion eingeschäumt. Der Polyurethanschaum erhöht die Belastbarkeit dieser Konstruktion. In erster Linie wird mit dem Schaumkörper aber erreicht, dass die Bestandteile dieser Konstruktion in einer gegebenen Beziehung zu einander verankert bleiben und dass diese Konstruktion eine äussere Form besitzt, an die Wärmedämmplatten einer Aussendämmung sehr einfach angeschlossen werden können.

Die Kräfte übertragende Konstruktion besitzt folgenden Aufbau. Beim Ausführungsbeispiel gemäss Figuren 1 bis 3 ist eine Phenolharzplatte als Oberflächeplatte 17 an der Aussenseite 19 angeordnet. Beim Ausführungsbeispiel gemäss Figuren 4 bis 6 fehlt diese Oberflächeplatte 17 und die Montageplatte 21 liegt an der Aussenseite 19 und bildet deren Oberfläche. Bis auf diesen Unterschied sind die beiden Montageelemente identisch aufgebaut.

Das Montageelement 11 ist sehr einfach aufgebaut. Die kraftübertragende Konstruktion besitzt lediglich zwei Lastschienen 23, in denen zwei Stützplatten 25 stecken, auf welchen Stützplatten eine Montageplatte 27 befestigt ist.

Die Lastschienen 23 besitzen einen U-förmigen Querschnitt. Die Öffnung des U ist gegen die Aussenseite 19 des Montageelements gerichtet. Das U bildet somit eine Nut 31 zwischen den beiden Schenkeln 29 des U-Profils. In dieser Nut steckt die aus einer Phenolharzplatte geschnittene Stützplatte 25. Bohrungen 33 durch die Schenkel 29 des U durchqueren auch die Stützplatte 25. In diesen Bohrungen 33 sind Stifte 35 angeordnet. Die Stifte 35 durchdringen die Schenkel 29 des U-Profils, das sind die Nutwandungen 29 der Nut 31, und auch die Stützplatte 25.

Die Lastschienen 23 sind ferner mit Schraubenstellen 37 ausgebildet. An den Schraubenstellen sind die Schenkel des U-Profils kreiszylindrisch um eine Bohrung im Steg 39 des U-Profils herum geformt. Auf diese kreiszylindrischen Abschnitte der Schenkel im Bereich der Schraubenstellen 37 liegt eine Unterlegescheibe auf. Diese Unterlegescheibe wird ebenfalls in den Kunststoffschaum eingeschäumt. Die Unterlegescheiben gewährleisten eine kraftschlüssige Verbindung zwischen dem Montageelement und den Schrauben für die Verschraubung mit dem Untergrund.

Die beiden Stützplatten 25 sind rechtwinklig auf die geeignete Grösse zugeschnitten, sind parallel zueinander angeordnet und sitzen mit einander gegenüber liegenden Schnittkanten zwischen den Nutwandungen 29 der Nuten 31 in den Lastschienen 23 und zwischen den Nutwandungen 49 der Nuten 51 der Montageplatte 27. Auch auf dieser Seite der Stützplatte ist die Stützplatte mittels Stiften 35 befestigt. Die Stifte 35 durchdringen auch hier sowohl die Nutwandungen 49 beidseits der Stützplatte als auch die Stützplatte 25 selber. Um dies zu ermöglichen sind übereinstimmende Bohrungen 33 in der Stützplatte 25 und den Nutwandungen 49 der Montageplatte 27 vorhanden.

Die Stifte 35 sind Klemmfederstifte. Sie sitzen daher dicht an den Wandungen der Bohrungen 33, so dass sie sich nicht unbeabsichtigt verschieben lassen.

Die Montageplatte 27 ist ein Aluminium-Profil-Abschnitt. Sie bildet eine Montagefläche zwischen den beiden Nuten (bei mehr als zwei Nuten ergeben sich zwei oder mehr Montagestreifen zwischen den Nuten). In diese Montageplatte können Bohrungen gebohrt, Gewinde geschnitten und Schrauben in diese Gewinde eingedreht werden. Die Montageplatte ist daher für die Befestigung verschiedener und unterschiedlicher Gegenstände geeignet. Die Bohrungen können individuell angefertigt werden und werden erst nachdem das Montageelements am Untergrund befestigt ist eingebracht. Im Bereich der Nuten ist die Schichtstärke der Montageplatte geringer als zwischen den Nuten (also in der Montagefläche), denn in diesem Bereich dürfen keine Gewinde angebracht werden. Innerhalb der Montagefläche ist die Stärke des Aluminiumprofils auf die gewünschte Belastbarkeit einer in die Montagefläche eingeschraubten Schraube ausgelegt. Die reduzierte Stärke des Profils im Bereich der Nuten erlaubt hingegen eine Materialeinsparung beim Aluprofil und einen breiteren Bereich zwischen den Bohrungen 33 und dem Schnittrand der Stützplatte 25. Diese Breite ist wesentliche für die Belastbarkeit des Montageelements in Bezug auf eine Zugbelastung verantwortlich. Ein zweiter wesentlicher Faktor ist der Abstand und die Anzahl der Stifte 35, sowie deren Durchmesser, ein weiterer ist natürlich die Dicke der als Stützplatte 25 verwendeten Phenolharzplatte. Die optimalen Masse sind bei unterschiedlichen Montageelementen jeweils durch Versuche leicht zu eruieren. Sie differieren je nach Anwendung und sind daher nicht erfindungswesentlich.

Je nach Belastungsfall kann das Element mit den Stützplatten vertikal oder horizontal angeordnet montiert werden. Es ist darauf zu achten, dass die Querkrafteinwirkungen parallel zu den Stützplatten erfolgen. Mehrheitlich wird daher das Montageelement mit den Stützplatten vertikal angeordnet, da es in dieser Ausrichtung grosse vertikale Lasten aufnehmen kann wie Lasten von Bauteilen oder Windauftrieblasten. Seltener wird das Montageelement mit den Stützplatten horizontal montiert, beispielsweise als Windlastsicherung für Balkone.

In Figur 7 ist eine Seitenansicht der einzuschäumenden Teile dargestellt (ohne Unterlegescheibe). Diese umfassen die Montageplatte 27 und die Lastschienen 23, sowie die Stützplatten 25 mit den Stiften 35, und zusätzlich zwei Distanzhalter 41, die mit den Lastschienen 23 verbunden sind und diese in einem vorgegebenen Abstand zu einander halten.

In Figur 8 ist ein Detailschnitt durch die Stützplatte 25 dargestellt, aus welchem man das Zusammenwirken der Distanzhalter 41 mit der Lastschiene 23 erkennen kann. Die Distanzhalter sind T-Profile, von denen am Ende ein Bereich ausgeschnitten ist. Der ausgeschnittene Bereich hat einen Umriss der im Stammbereich des T zwei Nasen 43 aufweist, die in entsprechende Bohrungen 45 in der Lastschiene 23 eingreifen können. Die eine Nase ist am Fusse des T-Stammes ausgebildet, die zweite ist am Ansatz zum Querbalken des T ausgebildet. Der Abstand zwischen den beiden Nasen 43 entspricht dem Abstand der beiden Bohrungen 45 in der Lastschiene 23. Dadurch kann das Ende des Distanhalters 41 um die in den Ausschnitt gelegte Lastschiene umgebogen werden, bis die äussere Nase 43 in die äussere Bohrung 45 eingreift.

In Figur 9 ist eine Lastschiene 23 perspektivisch dargestellt. Die Lastschiene besitzt die beiden Schraubstellen 37, an denen die Schenkel 29 des U-Profils zu kreiszylindrisch ausgeformten, Drucklast der Befestigungsschrauben auf den Untergrund abtragenden Wänden geformt sind. Der Steg 39 zwischen den Schenkeln 29 ist in den Schraubstellen ausgeschnitten. Auf die Wandungen im Bereich der Schraubstellen wird eine U-Scheibe gelegt, auf der der Schraubenkopf einer Befestigungsschraube aufliegt.

Diese Wandungen im Bereich der Schraubstellen 37 reichen über den Steg 39 hinaus, so dass die Wandungen auf einem Untergrund aufliegend, einen Abstand zwischen dem Untergrund und dem Steg 39 vorgeben. Die Rückseite 18 liegt in der Ebene der Auflageflächen der Schraubstellen 37. Dies erlaubt, dass die Distanzhalter 41 unter den Lastschienen 23 hindurch langen und dennoch innerhalb des Schaumkörpers liegen.

## Patentansprüche

1. Montageelement (11) zum Anbinden einer Last durch eine Wärmedämmschicht hindurch an einem tragenden Untergrund, welches Montageelement eine Rückseite (18) zum Auflegen des Montageelements auf den Untergrund und eine Aussenseite (19) zur Aufnahme der Last aufweist, und welches angrenzend an die Rückseite (18) wenigstens zwei Lastschienen (23) besitzt, die mit dem Untergrund verschraubt werden können, und in Abstand zu den Lastschienen (23) und hinter der Aussenseite (19) eine Montageplatte (27) zum Anbinden der Last an das Montageelement (11) aufweist, bei welchem Montageelement die Montageplatte (27) wenigstens zwei zur Rückseite (18) hin gerichtete Profilierungen (49,51) aufweist und wenigstens zwei Stützplatten (25) sowohl an den Lastschienen (23) als auch an den Profilierungen (49,51) befestigt sind.

2. Montageelement nach Anspruch 1, **dadurch gekennzeichnet, dass** die Profilierungen (49,51) jeweils eine Nut (51) zwischen zwei Nutwänden (49) bilden und die Stützplatten (25) in diese Nuten (51) gesteckt sind und mit mehreren Stiften (35) an den Nutwänden (49) befestigt sind, indem ein Stift (35) jeweils die Nutwände (49) einer Profilierung (49,51) und die dazwischen liegende Stützplatte (25) durchdringt.

3. Montageelement nach Anspruch 1 oder 2, **dadurch gekennzeichnet, dass** die Lastschienen (23) jeweils eine Nut (31) zwischen zwei Nutwänden (29) bilden und die Stützplatten (25) in diese Nuten (31) gesteckt sind und mit mehreren Stiften (35) an den Nutwänden (29) befestigt sind, indem ein Stift (35) jeweils die Nutwände (29) der Lastschiene und die dazwischen liegende Stützplatte (25) durchdringt.

4. Montageelement nach einem der Ansprüche 1 bis 3, **dadurch gekennzeichnet, dass** die Lastenschienen (23), die Stützplatten (25) und die Montageplatte (27) in einem Kunststoffkörper (12,13) eingeschäumt sind.

5. Montageelement nach einem der Ansprüche 1 bis 4, **dadurch gekennzeichnet, dass** die Aussenseite (19) durch eine Oberflächeplatte (17) gebildet ist, die auf die Montageplatte (27) aufgedoppelt ist, welche Oberflächeplatte (17) in den Kunststoffkörper (12,13) eingeschäumt ist.

6. Montageelement nach Anspruch 5, **dadurch gekennzeichnet, dass** die Oberflächeplatte (17) eine verputzbare Oberfläche aufweist.

7. Montageelement nach einem der Ansprüche 1 bis 6, **dadurch gekennzeichnet, dass** die Montageplatte (27) ein Aluminiumprofil ist, das die wenigstens zwei Nuten (51) aufweist.

8. Montageelement nach einem der Ansprüche 1 bis 7, **dadurch gekennzeichnet, dass** die Stifte (35) Spannfederstifte sind.

9. Montageelement nach einem der Ansprüche 1 bis 8, **dadurch gekennzeichnet, dass** in der Montageplatte (27) die Nuten (51) jeweils zwischen zwei Nutwänden (49) ausgebildet sind, und dass die Stärke der Montageplatte (27) im Bereich der Nut (51) geringer ist als im Bereich zwischen zwei Nutwänden (49) benachbarter Nuten (51).

10. Montageelement nach einem der Ansprüche 1 bis 9, **dadurch gekennzeichnet, dass** die Lastschienen (23) U-förmige Metallprofile sind, deren Schenkel die Nutwände (29) bilden, wobei die Lastschienen (23) an wenigstens einem ihrer Enden eine Aufweitung des Abstands zwischen den Schenkeln (29) um eine Schraubenstelle (37) herum aufweisen, an welcher Schraubenstelle (37) eine Ausnehmung (15) im Steg (39) des U-Profils vorhanden ist.

11. Montageelement nach einem der Ansprüche 1 bis 10, **dadurch gekennzeichnet, dass** die Stützplatten (25) bewehrte Phenolharzplatten sind.

12. Montageelement nach einem der Ansprüche 1 bis 11, **dadurch gekennzeichnet, dass** die Oberflächeplatte (17) eine Phenolharzplatte ist.

13. Montageelement nach einem der Ansprüche 1 bis 12, **dadurch gekennzeichnet, dass** wenigstens ein Distanzhalter (41) vorhanden ist, der den Abstand zwischen den beiden Lastschienen (23) sichert.

14. Montageelement nach einem der Ansprüche 1 bis 13, **dadurch gekennzeichnet, dass** der Kunststoffschaum des Kunststoffkörpers (12,13) aus Polyurethan ist.
